# FASCICULE DE BREVET EUROPEEN

(11) **EP 0 948 304 B1**
(45) Date de publication et mention de la délivrance du brevet: **06.04.2005**
(21) Numéro de dépôt: 97934599.8
(22) Date de dépôt: 21.07.1997
(51) Int. Cl.: A61G 9/00

(54) **ELEMENT DE REVETEMENT A USAGE UNIQUE, ADAPTABLE AU BASSIN HYGIENIQUE CLASSIQUE, CONTENANT UN GELIFIANT**
GELIERMITTEL ENTHALTENDER EINMALÜBERZUG FÜR KLASSISCHE HYGIENEBEHÄLTER
SINGLE-USE COVERING CONTAINING A GELLING AGENT AND POSITIONABLE IN A CONVENTIONAL BEDPAN

(30) Priorité: 25.07.1996 FR 9609399
(43) Date de publication de la demande: 13.10.1999
(73) Titulaire: Helewa, Mayer, 75006 Paris (FR)
(72) Inventeur: Helewa, Mayer, 75006 Paris (FR)
(74) Mandataire: Warusfel, Bertrand
(86) Numéro de dépôt international: PCT/FR1997/001347
(87) Numéro de publication internationale: WO 1998/004230

(56) Documents cités:
- EP-A- 0 429 065
- FR-A- 1 551 239
- FR-A- 2 345 990
- FR-A- 2 654 929
- US-A- 4 827 540
- US-A- 4 882 794
- US-A- 5 394 571

## Description

La présente invention concerne le problème de la récupération et de l'élimination des excréments et urines des malades.

Il s'agit d'un élément de revêtement pour réceptacles destinés à recueillir les excréments et urines de malades alités, non autonomes ou handicapés (bassin de lit ,seau ou cuvette de fauteuil pour handicapé, -garde robe-, pot pour enfant).II est imperméable, souple, à usage unique, incinérable. Il s'adapte sur lesdits réceptacles à l'intérieur desquels on l'insère et dont il recouvre la face supérieure , la poignée et les parois externes. Il est pourvu d'un lien coulissant assurant l'ajustage puis la fermeture par étirement et cravatage.II contient un gélifiant qui emprisonne les liquides et permet la manipulation et l'élimination sans risques de contagion ni de pollution.

Il existe à l'heure actuelle divers dispositifs de récupération des déjections :

### Brevet WO 92/03994

Concernant un sac réceptacle à usage unique pour fluide corporels, contenant un entonnoir pour canaliser les fluides,un produit hydrophile à l'intérieur du sac et un dispositif de fermeture du sac:cette invention s'adresse aux personnes travaillant sur des sites dépourvus de toilettes ou dans des situations de confinement (pilotes d'avions de chasse,poseurs de cables, passagers sujets au mal des transports ).Il s'agit de toilettes , portables, utilisables seulement par des personnes disposant de toutes leurs facultés pour les manipuler. Il vise un usage ponctuel et s'agissant de personnes actives , donc saines, l'invention n'a pas à répondre à un problème de contamination et d'élimination des déchets.

### Brevet FR 2 624 372

Récupérateur d'urine pour hommes en particulier pour les hommes atteints d'incontinence urinaire. Cette invention comporte un élément creux permettant à la verge de s'y mouvoir,une tubulure permettant le raccordement à un tuyau d'évacuation et un dispositif de maintien en position sur le corps. Cette invention ne permet de recueillir que l'urine des hommes, valides mais seulement atteints d'incontinence. Elle ne vise pas à répondre à un problème de contamination ou d'élimination des déchets.

### Brevet FR 2 619 504

Dispositif de récolte externe de l'urine d'une femme. L'invention comporte une cuvette moulée en matière synthétique, appliquée contre l'utilisatrice, comportant une joue permettant de recueillir l'urine et un orifice de sortie permettant de recueillir l'urine dans une poche. Cette invention ne peut que recueillir les urines de femmes valides mais atteintes d'incontinence. Elle ne vise pas à répondre à un problème de contamination ou d'élimination des déchets.

### Brevet FR 2 624 727

Poche souple pour déjections corporelles. L'invention concerne une poche souple jetable dans les toilettes,fixée à la peau de l'utilisateur au moyen d'une collerette adhésive,en face d'un orifice de déjection. Elle s'adresse, par exemple aux patients ayant subi une colostomie (anus artificiel). Il s'agit de la réponse technique à un problème très ponctuel,visant exclusivement le recueil des excréments dans des situations spécifiques. Le dispositif est collé à la peau et porté en permanence.

### Brevet WO 92/09239

Système pour collecter les fluides corporels humains. L'invention concerne un assemblage rigide pour recueillir les fluides corporels humains dans un réceptacle muni d'un couvercle. L'invention répond au problème technique de la manipulation d'un réceptacle mais ne peut s'adresser aux malades alités ou handicapés.

### Brevet WO 93/17643

Sac réceptacle et sa méthode de production. L'invention comprend deux parois et une ouverture intérieure.L'inventeur décrit également le procédé de fabrication. Son usage est réservé aux incontinents urinaires ou aux patients ostomisés. Il s'agit d'un dispositif placé sur le corps et pour des utilisations spécifiques.

### Brevet FR 2 622 435

Réceptacle d'urine et de selles pour incontinents. L'invention concerne un dispositif permettant de recueillir l'urine d'une femme incontinente par introduction d'une pièce autour du méat urinaire et sa captation en vue de l'évacuation, ainsi que le captage et la rétention des selles dans une poche. Il s'agit d'un dispositif pour incontinence féminine, porté en permanence. L'invention n'a pas à répondre à un problème de contamination et d'élimination des déchets.

### Brevet EP 0 549 988 A1

Article hygiénique absorbant à usage unique. L'invention concerne une couche dans laquelle est inséré un capiton d'absorbant qui peut être jeté dans les toilettes. Il s'agit d'une réponse technique réservée aux personnes porteuses de couches.

D'une façon générale, le port de couches,ou de tout autre dispositif permanent placé sur le corps du sujet , solution appropriée dans les cas d'incontinence, ne constitue pas une réponse universelle au problème du recueil et de l'élimination des déjections humaines. Outre le fait que le patient peut s'y refuser pour des raisons esthétiques, de confort ou de dignité, il peut être médicalement contre indiqué (plaies, macérations, escarres ).

Pour la catégorie la plus importante des personnes non autonomes ,en dehors des dispositifs spécifiques du type de ceux ci dessus décrits, ou du port de couches, on utilise, à chaque émission d'urines ou d'excréments :
- pour les patients alités : un bassin de lit classique, en inox ou matière plastique, rigide, glissé par le personnel soignant sous les fesses du sujet ;
- pour les handicapés sur fauteuil (garde-robe) : on insère dans des glissières prévues à cet effet, le réceptacle approprié, en matière plastique rigide (seau, cuvette) ;
- pour les enfants malades:un réceptacle rigide style pot de chambre.

Ces réceptacles classiques, en matériau rigide, (bassin, seau, cuvette, pot) sont présentés au malade sans aménagement particulier. Le personnel soignant récupère lesdits réceptacles après émission des excréments et urines, les transporte dans un lieu approprié,se débarasse de leur contenu dans le circuit des eaux usées,lave,rince,désinfecte et éventuellement stérilise ledit réceptacle en vue de sa réutilisation.

Cette pratique pluriquotidienne pose les problèmes suivants:
- Complexité des manipulations:
   Le personnel soignant est astreint à une vigilance particulière pour éviter tout contact avec des matières hautement septiques,notamment à l'occasion de projections accidentelles. De plus, la multiplication des manipulations (transport, vidange, lavage, rinçage, désinfection, stérilisation) mobilise un temps considérable, facteur de dépense de santé ;
- Risque de contamination:

Les urines et excréments recueillis peuvent être contagieux (bactéries, virus, (rétrovirus, cytomégalovirus , etc...). Répandus dans le réceptacle,au dessus du plateau fessier et parfois sur les parois externes du bassin auquel il est nécessaire d'imposer divers mouvements pour le dégager et procéder aux manipulations ci dessus décrites, ils risquent de se trouver en contact avec le malade -autocontamination-, ou le personnel soignant.

De plus ,la pratique de vidange dans les toilettes (souvent l'urine dans le lavabo) favorise la prolifération d'infections nosocomiales. Les normes de santé publique s'imposent à l'heure actuelle jusque dans les rappports sexuels (préservatif) et pour ce qui concerne les déchets médicaux , mais laissent de côté le problème de la contamination à l'occasion du recueil des excréments et urines .
- Risques pour l'environnement :

Le traitement des eaux usées n'est pas à même de répondre efficacement aux problèmes infectieux ,connus ou parfois nouveaux, ci dessus évoqués.

En outre, les urines et excréments sont à même de contenir des produits de dégradation de médicaments ou substances administrées aux patients (ex. : isotopes radioactifs). De plus, le lavage et la désinfection des réceptacles impliquent l'emploi massif de détergents et de désinfectants, qui, se retrouvant dans l'environnement, sont susceptibles de fausser les équilibres.

Il convient de rappeler que le bassin hygiénique classique, utilisé notamment en FRANCE, rigide, de forme ovalaire comporte:
- vue supérieure:

une partie antérieure,arrondie, ouverte en haut, munie d'une poignée en avant.
   . une partie postérieure angulaire, recouverte d'un plateau fessier.
-vue latérale:(parois et faces latérales)
   . par rapport à l'horizontale, angle ouvert en avant, angle fermé en arrière
   . la partie antérieure comporte un rebord large, arrondi, la partie postérieure un rebord droit.

Les déjections, émises dans l'ouverture arrondie de la partie antérieure, glissent vers l'arrière, dans le fond, sous le plateau fessier.

On connaît les brevets suivants:

### BREVET US 4 827 540 A

Il s'agit de la combinaison d'un coussin de bassin et d'un sac à déchets:ces deux éléments sont solidaires. La fixation sur le bassin s'effectue au niveau du coussin par une bande adhésive. La fermeture s'effectue au moyen de deux rabats attachés au coussin, convergeant grâce à un clip qui tire un cordonnet.Le fond du sac est tapissé d'une couche de coton absorbant.

### BREVET US 5 394 571 A

Il s'agit d'un ensemble comprenant un bassin gonflable en forme de fer à cheval et un sac à déchets. Le sac est tapissé intérieurement d'un matériau absorbant de façon à résister aux éclaboussures.

Le sac comporte un cordon de serrage sous forme d'un lien de plastique aplati,flexible sur le plan horizontal mais relativement rigide sur le plan vertical. Ce lien vient s'insérer dans une gouttière autour de la circonférence interne du siège qui a pour effet de solidariser le bassin gonflable au sac à déchets. Après usage,le cordon de serrage permet d'extraire le sac collecteur hors du siège gonflable,par un trou frontal cependant que le bassin gonflable reste en place sous les fesses du patient.

### BREVET FR 1 551 239 A

Il s'agit d'un dispositif complexe associant deux éléments : un support en forme de bassine et une couche absorbante.

Le support est constitué par une bassine en matière plastique dont la partie avant est fermée par un couvercle ou "nez" articulé, muni d'un système d'encliquetage ou aimant et comporte un bourrelet extérieur en mousse de caoutchouc.

La couche se présente comme une enveloppe au fond de laquelle est fixé un disque épais fait d'une matière souple et aseptisée (ex:mousse de polyuréthane). Cette couche comporte une poche latérale et un ourlet périphérique grâce auxquels elle peut être montée sur le nez et les bords du support.Une des faces de la poche latérale est facultativement doublée d'une plaquette absorbante:cette dernière n'est pas en contact avec les déjections mais avec les fesses du malade et n'est prévue que pour son confort.

Quand bien même la couche serait utilisée sur les bassins classiques, ce que revendique l'inventeur, il convient de souligner que, d'une part seule l'ouverture arrondie antérieure du bassin serait tapissée et que les déjections s'y accumuleraient au contact du patient et que d'autre part, en l'absence de bassin spécialement conçu avec nez articulé, le revêtement,simplement posé sur le réceptacle, ne présenterait pas les garanties d'ajustement nécessaires.

### BREVET GB 1 079 441 A

Il s'agit d'une housse de bassin hygiénique qui est destinée à s'adapter sur un bassin spécial.

L'ajustage s'effectue à l'arrière grâce à deux trous dans lesquelles viennent s'engager les saillies correspondantes du bassin spécial et à l'avant grâce à un cordonnet passant au travers de quatre trous formant une boucle fermée.

Ces quatre inventions ont trait à des ensembles et ne peuvent être utilisés sur des bassins hygiéniques classiques auxquels ils s'ajoutent (brevet US 4 827 540 A -coussin-) ou se substituent (brevets US 50394 571 A -bassin gonflable- , FR 1 551 239 A -support à nez articulé-,GB 1 079 441 A - bassin muni de saillies-).

On connaît enfin :

### BREVET US 4 882 794 A.

Il s'agit d'une couche ronde, collée au centre d'un feuillet souple de forme circulaire.Le bord et le sommet de ce feuillet sont froncés par un élastique cousu ou collé permettant l'ajustement sur un réceptacle rond,aussi bien au niveau de son fond que de son sommet ;tel le "bed pan" dessiné sur les fibres ,différent du bassin hygiénique français classique en ce qu'il ne présente pas de partie postérieure et de plateau fessier. Dans ces conditions,le revêtement ainsi décrit ne protège ni l'intérieur ni l'extérieur du plateau fessier et ne met pas à l'abri les parois latérales externes de déjections.

En outre, l'inventeur revendique la présence d'un élément absorbant,de préférence un bourrelet de coton et en plus, une couche de fibre absorbante.

### BREVET EP 0 429 065

Il s'agit d'une housse de bassin s'ajustant au moyen d'un filament élastique cousu sur la portion non soudée et se fermant au moyen d'un adhésif.

Cette housse ne s'adapte pas sur un bassin de lit classique, faute de pouvoir pénétrer dans le creux du plateau fessier qui reçoit les déjections. L'invention ne comporte pas d'absorbant ou de gélifiant.

### DEMANDE DE CERTIFICAT D'ADDITION 73 11475

Il s'agit d'une enveloppe de protection pour bassin hygiénique, qui, placée à l'intéreur du bassin,doit se rabattre de 2 cm sur le rebord . Les dimensions indiquées dans la description (45 cm dans sa plus grande longueur) permettent d'assurer " la propreté à l'intérieur du bassin hygiénique" et seule la partie antérieure arrondie est protégée mais non le plateau fessier , les parois latérales et l'arrière. Il n'est pas prévu de moyen d'ajustage ni de fermeture. L'invention ne comporte pas d'absorbant ou de gélifiant.

### DEMANDE DE BREVET D'INVENTION FR 2 654 929 A

Il s'agit d'un sac à usage unique pour basssin hygiénique comprenant à l'intérieur un matériau très absorbant.L'ajustement et la fermeture s'effectuent grâce à une bande adhésive.

La description ne fait mention d'aucune forme particulière; il est seulement par ailleurs précisé "l'intérieur est doublé d'une matière absorbante. "Cette invention présente un caractère très général.

Dans ces conditions, l'art antérieur ne résout pas les problèmes posés et la présente invention a pour but de fournir un revêtement qui s'adapte sur le bassin classique tel que décrit.Grâce à sa forme et ses dimensions, il tapisse la totalité de l'intérieur du réceptable et notamment il s'insère dans la partie située sous le plateau fessier. Il recouvre l'extérieur du plateau fessier les bords et rebords, les parois externes et la poignée du réceptacle.La présence d'un lien coulissant assure l'ajustement pour résister au frottement imprimé contre le corps du patient pour la mise en place et l'enlèvement du bassin.A défaut,le revêtement,adhérant aux fesses du patient,risquerait de laisser sourdre des déjections et perdrait sa raison d'être. Après usage, l'étirement du lien coulissant et le cravatage garantissent l'étanchéité de la fermeture et l'asepsie des manipulations.

La présence de gélifiant qui emprisonne les liquides instantanément sécurise ces manipulations. Il s'agit d'un polyacrylate neutralisé, polymérisé, réticulé qui absorbe le liquide, le gélifie et le retient même sous une certaine pression. Alors que le coton est une substance filamenteuse, très réticulée, qui conserve le liquide entre ses mailles mais ne l'emprisonne pas et le restitue à la moindre pression.Les conditions de ramassage et de stockage de pareils déchets sont donc optimisées par la présence du gélifiant.

De plus,7 à 10 g de gélifiant suffisent dans une utilisation courante par bassin,alors que pour un même résultat il est nécessaire de prévoir une couche de coton de 1 cm x 20 cm x 40 cm.Avant comme après usage, le choix du gélifiant par rapport au coton réduit les volumes.

Le matériau utilisé doit être souple et imperméable (ex. : polyéthylène, polypropylène, complexe de non tissé et polyéthylène, papier supersouple ou ouate avec un tissu imperméable) Il peut être le produit d'une extrusion ou s'agir d'un moulage (type vinyl,latex). Il peut être doublé d'un matériau non tissé afin d'améliorer le confort du sujet. Le matériau utilisé doit être opaque, soit de par sa texture, soit du fait de tout autre procédé (impression, collage, doublage).

L'élément (planches 1 à 5) est fabriqué à partir de deux feuilles de forme polygonale, (figure 2) soudées entre elles bord à bord, (4,6,9,11) sauf au sommet(figure 2). Il a une base pointue, plate ou arrondie (7). La forme polygonale est généralement conçue pour s'adapter à toute forme de réceptacle.

On peut également concevoir un élément selon l'invention, comportant des lignes courbes (figure 5 , figure 10 , figure 12 ).
Figure 1 : coupe longitudinale du revêtement de bassin de lit ;
Figure 2 : coupe transversale haute, revêtement ouvert. de bassin de lit ;
Figure 5 : coupe longitudinale avec échancrure pour bassin de lit ;
Figure 6 : coupe longitudinale avec échancrure renforcée pour bassin de lit ;
Figure 9 : coupe longitudinale du revêtement de seau pour garde robe de handicapé ;
Figures 10, 11 et 12 : coupe longitudinale du revêtement de cuvette pour garde robe de handicapé ou salle d'opération.

Le sommet du revêtement est généralement horizontal (2) mais peut être légèrement convexe (figure 10) ouvert, terminé par un ourlet sur toute sa longueur ( 13, 14) dans lequel courent un ou deux liens coulissants, en ce cas de couleur différente (figure 4 - 14). La préhension de ces liens s'effectue à travers 2 échancrures ménagées en opposition soit au centre du revêtement, (13) soit à chacune de ses extrémités (14).

Figure 3 : vue latérale de l'ourlet avec insertion médiane des liens (13)

Figure 4 : vue latérale de l'ourlet avec insertion médiane des liens (14)

Ces liens permettent l'ajustement du revêtement une fois posé et inséré dans le réceptacle-avant usage ; après usage, une fois tirés vers l'extérieur de chaque côté et après cravatage, ils assurent la fermeture étanche du revêtement en vue de son transport sans risque vers le site d'élimination.

L'élément selon invention contient un gélifiant. Celui ci peut être libre, sous forme de poudre, de cristaux ou de fibres, répandu ou collé au fond, sur la surface interne du revêtement dans la partie placée sous le plateau fessier où glissent les déjections. Il peut être contenu dans un sachet lui-même posé ou collé au fond, sur la surface interne du revêtement dans cette même partie.

Ce sachet est en matériau hydrosoluble ou fragilisé par un liquide (ex : papier ou ouate cellulosique) de telle sorte qu'il se rompe à son contact et permette au gélifiant de se répandre. Le gélifiant peut également se présenter inséré dans un non tissé ou collé sur un papier adhésif ou simplement collé, placé au fond, à l'intérieur du revêtement. La présence de cette substance a pour effet de gélifier les liquides quasi instantanément et de permettre une manipulation aisée.

On peut également ajouter au gélifiant d'autres produits, pour des raisons de confort (déodorant) ou pour des raisons médicales : antiseptiques, virucides, antiretroviraux, microbicides, anticytomégalovirus, bactéricides, fongicides, biodétergents, réactifs.

On décrira ci dessous à titre d'exemple, un mode préférentiel de réalisation d'un élément selon l'invention en référence aux dessins ci annexés.

Élément selon l'invention pour bassin de lit classique en inox ou matière plastique. Il comporte :
- un sommet horizontal ouvert ou légèrement convexe (figure 10), formé par le bord supérieur de 2 feuillets terminés par un ourlet (figures 3 à 8) ;
- 2 cotés perpendiculaires au dit sommet (4 et 11), chacun de préférence de dimension différente (figure 1) pour s'adapter sur le bassin (H:140 mm, h: 70 mm), la profondeur totale étant de 400mm.
- 2 côtés en diagonale ou incurvés (figure 5, 10 et 12) se rejoignant pour former le fond (7) du revêtement figure 1 et 2 (6 et 9). Les 2 feuillets sont soudés entre eux au niveau des côtés (4 et 11) et des diagonales (6 et 9) formant ainsi le fond (7).
- l'un des bords peut être muni d'une échancrure (figures 5,6,7,8) les 2 feuillets étant toujours soudés l'un à l'autre et le sommet ouvert muni de liens coulissants (13, 14). Le gélifiant (8) est logé sous l'échancrure dans la saccule ainsi formée pour pénétrer dans le creux du bassin (figure 5 et 6) qui vient s'insérer sous le plateau fessier. Cette saccule peut elle même être formée de 2 à 4 feuillets, soudées sur tous ses côtés, sauf l'ouverture, ouverte dans le revêtement, soudée à lui, perpendiculairement à son axe (figure 7 et 8).

## Revendications

1. Élément de revêtement pour bassin hygiénique de lit classique ayant une partie postérieure et un plateau fessier, à usage unique, souple, imperméable, opaque, dont le sommet ouvert s'adapte sur le bassin et recouvre l'extérieur du bassin, contenant un matériau absorbant les liquides et équipé d'un lien coulissant **caractérisé**
- **en ce qu'**il est composé de deux feuilles de forme polygonale soudées entre elles sauf au sommet, comportant deux côtés perpendiculaires au sommet, de dimension différente, et deux côtés en diagonale (6 et 9) qui se rejoignent pour former le fond, et dont l'un des côtés (9) est muni d'une échancrure formant une saccule destinée à pénétrer dans le creux sous le plateau fessier du bassin hygiénique où s'accumulent les déjections,
- **en ce que** le moyen absorbant utilisé est un gélifiant qui est logé dans la dite saccule formée sous l'échancrure (fig. 5, 6, 7 et 8) **caractérisé en ce qu'**il se répand à l'intérieur du bassin et **en ce qu'**il est de nature à emprisonner les liquides
- et **en ce que** un (13) ou plusieurs liens coulissants (14) sont insérés dans un ourlet (2) qui court sur toute la longueur du sommet ouvert du sac pour permettre l'adaptation et l'ajustage du sac au bassin et sa fermeture par étirement et cravatage.

2. Elément selon la revendication 1, **caractérisé en ce qu'**il est obtenu par extrusion ou moulage d'un matériau souple de type vinyl, latex.

3. Elément selon la revendication 1 **caractérisé en ce que** la préhension du ou des liens s'effectue à travers 2 échancrures ménagées en opposition soit au centre, soit à chaque extrémité du revêtement.

4. Elément selon la revendication 1, **caractérisé en ce que** le gélifiant peut être libre, sous forme de poudre, de cristaux ou de fibres, répandu ou collé au fond de la saccule.

5. Elément selon la revendication 4, **caractérisé en ce que** le gélifiant est contenu dans un sachet, lui même posé ou collé au fond de la saccule, ce sachet étant en matériau hydrosoluble ou fragilisé par un liquide de sorte qu'il se rompe à son contact.

6. Elément selon la revendication 4, **caractérisé en ce que** le gélifiant est inséré dans un non tissé ou collé sur un papier adhésif ou simplement collé, placé au fond de la saccule.

7. Elément selon la revendication 4, **caractérisé en ce que** d'autres produits peuvent être adjoints au gélifiant pour des raisons de confort tels que des déodorants ou pour des raisons médicales tels que des antiseptiques, des réactifs.

## Patentansprüche

1. Beschichtungselement für die Bettpfanne eines herkömmlichen Betts mit einem Hinterteil und einer Gesäßplatte zum Einmalgebrauch, das flexibel, wasserdicht, lichtundurchlässig ist und dessen offener Scheitelpunkt sich an das Becken anpasst und seine Außenseite abdeckt, welches ein flüssiekeitsabsorbierendes Material umfasst und mit einer Gleitverbindung ausgestattet ist, **dadurch gekennzeichnet:**
- **dass** es aus zwei vorbehaltlich des Scheitelpunkts miteinander verschweißten Folien in Polygonform gebildet wird, die zwei Seiten unterschiedlicher Abmessung im rechten Winkel zum Scheitelpunkt sowie zwei zur Ausbildung des Bodens zusammengeführte diagonale Seiten (6 und 9) umfassen, von denen eine der Seiten (9) mit einer Einkerbung versehen ist, die ein Säckchen ausbildet, wobei sie in den Hohlraum unter der Gesäßplatte der Bettpfanne eindringen, in dem sich die Dejektionen ansammeln,
- **dass** es sich bei dem verwendeten absorbierenden Mittel um ein Geliermittel handelt, das in diesem unter der Einkerbung (Fig. 5, 6, 7 und 8) ausgebildeten Säckchen eingelagert wird, **dadurch gekennzeichnet, dass** es sich innerhalb des Beckens ausbreitet und geeignet ist, die Flüssigkeit aufzufangen.
- dass eine (13) oder mehrere Gleitverbindungen (14) in einen Saum (2) eingeführt werden, der um die ganze Länge des offenen Scheitelpunkts des Sacks ausgeführt wird, um die Anpassung und den Abgleich des Sacks mit der Bettpfanne und seine Schließung durch Aufdehnen und Zusammenziehen zu ermöglichen.

2. Element nach Anspruch 1, **dadurch gekennzeichnet, dass** es durch Strangpressen oder Formung eines elastischen Materials wie Vinyl, Latex gefertigt wird.

3. Element nach Anspruch 1, **dadurch gekennzeichnet, dass** das Greifen der Verbindung(en) über 2 Einkerbungen erfolgt, die entgegengesetzt entweder in der Mitte oder an jedem Ende der Beschichtung ausgeführt werden.

4. Element nach Anspruch 1, **dadurch gekennzeichnet, dass** das Geliermittel frei, in Pulver-, Kristall- oder Faserform am Boden des Säckchens ausgebreitet oder verklebt werden kann.

5. Element nach Anspruch 4, **dadurch gekennzeichnet, dass** das Geliermittel in einem Beutel enthalten ist, der selbst am Boden des Säckchens abgelegt oder verklebt wird, wobei dieser Beutel aus einem wasserlöslichen oder durch eine Flüssigkeit derart versprödenden Material besteht, das er bricht, sobald er mit ihr in Berührung kommt.

6. Element nach Anspruch 4, **dadurch gekennzeichnet, dass** das Geliermittel in ein Vlies gegeben oder auf ein Haftpapier geklebt wird, das am Boden des Säckchens angeordnet wird.

7. Element nach Anspruch 4, **dadurch gekennzeichnet, dass** dem Geliermittel andere Produkte zugegeben werden können, wie aus Komfortgründen Deodorants oder aus medizinischen Gründen Antiseptika, reaktive Substanzen.

## Claims

1. Lining element for a conventional bedpan having a rear section and a single-purpose hip support that is flexible, water proof, opaque and whose open top fits the pan and covers the outside of the pan containing material designed to absorb liquids and provided with a sliding tie **characterized in that**:
- It consists of two polygonal sheets welded together except at the top having two sides perpendicular to the top, of different sizes, and two diagonal sides (6 and 9) that meet to form the bottom and of which one of the sides (9) has a notch forming a small bag designed to penetrate into the hollow under the buttock support of the bedpan where the waste matter accumulates,
- **In that** the absorbent material used is a gel agent contained in said small bag formed beneath the notch (Figs. 5, 6, 7 and 8) **characterized in that** it spreads out inside the pan and is of such a type as to capture the liquids,
- And **in that** one (13) or several sliding ties (14) are inserted into a hem (2) running over the entire length of the open top of the bag so that the bag may be adjusted to fit the pan and to close it by a process of drawing and securing.

2. An element according to claim 1 **characterized in that** it is obtained by extrusion or molding of a flexible material such as vinyl or latex.

3. An element according to claim 1 **characterized in that** the tie or ties is or are gripped through two slot arranged in an opposing position either at the center or at either end of the coating.

4. An element according to claim 1 **characterized in that** the gel agent can be free, in powder crystal or fiber form, spread out over or stuck to the bottom of the small bag.

5. An element according to claim 4 **characterized in that** the gel agent is contained in a sachet which is placed or glued to the bottom of the small bag, made of water soluble material or that is made fragile by liquid so that it breaks on contact with it.

6. An element according to claim 4 **characterized in that** the gel agent is inserted into a non-woven device or glued to adhesive paper or simply glued to or placed at the bottom of the small bag.

7. An element according to claim 4 **characterized in that** other products may be added to the gel agent to improve comfort conditions, for instance deodorants, or to enhance medical conditions such as antiseptics or reagents, etc.
